# EUROPÄISCHE PATENTSCHRIFT

(11) **EP 0 391 079 B1**
(45) Veröffentlichungstag und Bekanntmachung des Hinweises auf die Patenterteilung: **28.09.1994**
(21) Anmeldenummer: 90104252.3
(22) Anmeldetag: 06.03.1990
(51) Int. Cl.: B65H 1/30, B65B 19/22

(54) **Verfahren zum Lagern (Speichern) von (Packungs-) Zuschnitten und Zuführen derselben zu einem Faltaggregat einer Verpackungsmaschine**
Method for the storage of precut packaging and for supplying them to a folder in a packing machine
Procédé pour entreposer (stocker) des coupes d'emballage et pour alimenter la plieuse d'une machine d'emballage avec celles-ci

(30) Priorität: 05.04.1989 DE 3910987
(43) Veröffentlichungstag der Anmeldung: 10.10.1990
(73) Patentinhaber: Focke & Co. (GmbH & Co.), 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- EP-A- 0 258 597
- DE-A- 3 716 897
- FR-A- 2 072 216

## Beschreibung

Die Erfindung betrifft ein Verfahren zum Lagern (Speichern) von (Packungs-) Zuschnitten und Zuführen derselben zu einem Faltaggregat einer Verpackungsmaschine, insbesondere von Zuschnitten zum Herstellen von Klappschachteln (Hinge-Lid-Pakkungen) für Zigaretten, wobei die Zuschnitte zu einer fortlaufenden Materialbahn miteinander verbunden sind und durch zick-zack-förmige Faltung der Materialbahn in einen Stapel gelegt sind, und wobei die zick-zack-förmig gefaltete Materialbahn zum Abtrennen und anschließendem Verarbeiten der einzelnen Zuschnitte vom Stapel ab- und in eine gestreckte Form gezogen wird.

Die Versorgung leistungsfähiger Verpakkungsmaschinen mit dem erforderlichen Verpackungsmaterial ist ein besonderes Problem. Packungen aus dünnem Karton, z.B. für die Herstellung von Klappschachteln (Hinge-Lid-Pakkungen) für Zigaretten, werden bisher aus fabrikmäßig vorgefertigten Pakkungs-Zuschnitten hergestellt, die in Stapel angeliefert und in ein Magazin der Verpackungsmaschine eingegeben werden. Wegen des schnellen Verbrauchs der Zuschnitte ist die Beschickung des Zuschnitt-Magazins arbeitsaufwendig.

Als Alternative hierzu können auch aus (dünnem) Karton bestehende Zuschnitte in Gestalt einer fortlaufenden Materialbahn der Verpackungsmaschine zur Verfügung gestellt werden. Die Zuschnitte sind dabei innerhalb der Materialbahn durch Stanzungen und Prägungen vorgeformt, jedoch über Restverbindungen bzw. dünne Stege unter Bildung der Materialbahn miteinander verbunden. Die Restverbindungen sind bei diesem bekannten Vorschlag im Bereich solcher Teile der Zuschnitte angeordnet, die bei fertigen Packungen verdeckt bleiben (DE-A 37 16 897).

Aus der FR-A 2 072 216 ist ein Verfahren zum Lagern von Zuschnitten und Zuführen derselben zu einer Entnahmestation bekannt, bei der die Zuschnitte zu einer fortlaufenden Materialbahn miteinander verbunden sind und durch zick-zack-förmige Faltung der Materialbahn in einen Stapel gelegt sind. Zum Abtrennen und anschließenden Verarbeiten der einzelnen Zuschnitte wird die Materialbahn vom Stapel abgezogen und in eine gestreckte Form gebracht.

Die Erfindung befaßt sich mit der sinnvollen Speicherung bzw. Lagerung von Zuschnitten, die im Sinne des vorstehenden Standes der Technik zu einer fortlaufenden Materialbahn miteinander verbunden sind. Der Erfindung liegt die Aufgabe zugrunde, die Materialbahn so zu lagern bzw. zu speichern, daß sie der Verpackungsmaschine bzw. den Verpackungsorganen derselben in einer besonders leistungsfähigen Weise zur Verfügung gestellt werden kann.

Zur Lösung dieser Aufgabe ist das erfindungsgemäße Verfahren dadurch gekennzeichnet, daß die fortlaufende, zick-zack-förmig gefaltete Materialbahn sich über mehrere nebeneinander positionierte und zusammenhängende Stapel erstreckt, und daß ein letzterer (unterer) Zuschnitt eines Stapels über einen aufrechten, gestreckten Bahnabschnitt der Materialbahn mit einem ersten (oberen) Zuschnitt eines nachfolgenden Stapels verbunden ist, wobei der Bahnabschnitt in vertikaler Stellung zwischen den eng beieinander stehenden Stapeln verläuft und wobei der aufrechte Bahnabschnitt zugleich als Trennorgan zwischen benachbarten Stapeln dient.

Die Anordnung der Materialbahn in mehreren nebeneinander positionierten Stapeln unter ziehharmonikaartiger Anordnung ergibt eine besonders hohe Speicherkapazität, da die Stapel raumsparend angeordnet werden können. Desweiteren zeichnet sich das Verfahren durch eine hohe Fertigungsleistung aus, da der aus mehreren Stapeln bestehende Vorrat an Zuschnitten im Zusammenhang und ohne Unterbrechung verarbeitet werden kann.

Die aus der Materialbahn gebildeten Stapel werden erfindungsgemäß zu mehreren in Gruppen bereitgestellt und nacheinander einer ortsfesten Entnahmestation in bzw. an der Verpackungsmaschine zugeführt. Im Bereich der Entnahmestation werden die Stapel nacheinander abgebaut unter Bildung der fortlaufenden Materialbahn. Die Entnahmestation kann stationär ausgebildet sein, wobei die Stapel nacheinander der Entnahmestation zugefördert werden. Alternativ kann ein Abzugsorgan für die Materialbahn nach und nach von einem zum nächsten Stapel in der Entnahmestation wandern.

Ein weiterer Vorschlag der Erfindung besteht darin, mehrere Gruppen von jeweils in einer Reihe angeordneten Stapeln auf einer Unterlage (Palette) zu bevorraten und nacheinander von dieser Unterlage auf einen der Verpackungsmaschine zugeordneten Förderer zu übergeben.

Weitere Merkmale der Erfindung beziehen sich auf die Gestaltung der Materialbahn sowie der Vorrichtungen und Aggregate für eine selbsttätige Zuführung der Stapel aus Zuschnitten zur Entnahmestation bzw. auf die Gestaltung der Entnahmestation.

Das erfindungsgemäße Verfahren und ein Ausführungsbeispiel der Vorrichtung werden nachfolgend anhand der Zeichnungen näher erläutert. Es zeigt:
- Fig. 1: eine Verpackungsmaschine bzw. einen Teil derselben in schematischer Seitenansicht,
- Fig. 2: Einzelheiten der Versorgung der Verpackungsmaschine mit Stapeln von Zuschnitten in Seitenansicht, bei vergrößertem Maßstab,
- Fig. 3: einen Grundriß zu Fig. 2,
- Fig. 4: eine Palette zur Lagerung von Stapeln in Stirnansicht,
- Fig. 5: einen Stapelförderer als Teil der Verpackungsmaschine in Queransicht bzw. im Schnitt,
- Fig. 6: Einzelheiten einer Entnahmestation für den Abbau der Stapel in Seitenansicht,
- Fig. 7: einen Abschnitt einer Materialbahn in vergrößertem Maßstab,
- Fig. 8: den oberen Bereich von zwei Stapeln aus Zuschnitten in perspektivischer Darstellung.

Bei den in den Zeichnungen dargestellten Einzelheiten geht es um die Versorgung einer Verpackungsmaschine 10 mit Zuschnitten 11 aus (dünnem) Karton für die Herstellung von (Zigaretten-)Packungen des Typs Klappschachtel (Hinge-Lid-Packung). Die Zuschnitte 11 gelangen in eine Zuschnittstation 12 der Verpackungsmaschine 10 und hier durch Abwärtsbewegung in Taschen eines tellerartig angeordneten, um eine Vertikalachse drehbaren Faltrevolvers 13.

Der Verpackungsmaschine 10 steht ein größerer Zuschnittvorrat 14 zur Verfügung, und zwar eine Mehrzahl von eng nebeneinander angeordneten Stapeln 15 aus übereinander angeordneten Zuschnitten 11. Die Stapel 15 werden bei dem vorliegenden Ausführungsbeispiel auf einem Stapelförderer 16, und zwar einem Bandförderer bereitgehalten, der die Stapel 15 nacheinander einer ortsfesten Entnahmestation 17 zufördert. Der jeweils in Förderrichtung vorn liegende Stapel 15 wird fortlaufend abgebaut. Die Position des Stapels 15 in der Entnahmestation 17 ist durch einen feststehenden Anschlag, nämlich durch eine aufrechte Anschlagwand 18, bestimmt.

Die Stapel 15 werden aus fortlaufenden Materialbahnen 19 gebildet, die wiederum aus einer Vielzahl von an den Längsrändern miteinander verbundenen Zuschnitten 11 bestehen. Im Bereich der Zuschnittstation 12 werden die Zuschnitte 11 von der Materialbahn 19 abgetrennt und einzeln weiterverarbeitet.

Die Materialbahn 19 ist zur Bildung der Stapel 15 zick-zack-förmig gefaltet. Gegensinnige Faltkanten 20 werden jeweils an den Rändern der Zuschnitte 11 gebildet.

Die Materialbahn 19 ist hier im wesentlichen so ausgebildet wie in der DE-A-37 16 897 dargestellt und beschrieben. Zuschnitte 11 zur Herstellung von Klappschachteln (Hinge-Lid-Packungen) sind an den Längsrändern durch abreißbare bzw. abscherbare Restverbindungen 21 miteinander verbunden. Gegenüber dem Ausführungsbeispiel der DE-A-37 16 897 sind gemäß Fig. 7 die Zuschnitte 11 mit einem einstückig verbundenen Kragen versehen. Insoweit entsprechen die Zuschnitte der Ausführungsform in EP-B-6 872.

Die aus der gefalteten Materialbahn 19 gebildeten Stapel 15 werden in der Entnahmestation 17 dadurch aufgelöst, daß die an der Oberseite eines Stapels abgezogene Materialbahn 19 wieder zur Strecklage gebracht wird.

Für die Mechanisierung des Abbaus mehrerer Stapel 15 des Zuschnittvorrats 14 sind mehrere nebeneinander angeordnete Stapel 15, nämlich eine Gruppe 22, aus einer fortlaufenden, ununterbrochenen Materialbahn 19 gebildet. Dies bedeutet, daß die zu einer derartigen Gruppe 22 gehörenden Stapel 15 miteinander verbunden sind, und zwar über einen gestreckten, also nicht gefalteten Bahnabschnitt 23. Dieser verläuft bei dem vorliegenden Ausführungsbeispiel vom unteren Ende eines Stapels 15 bzw. vom unteren Zuschnitt 11 desselben zum oberen Ende bzw. oberen Zuschnitt 11 des nächstfolgenden Stapels 15. Der Bahnabschnitt 23 ist dabei in aufrechter Ebene angeordnet, und zwar als Trennorgan zwischen den eng benachbarten Stapeln 15 (Fig. 6). Die gesamte Gruppe 22 aus z. B. sieben Stapeln 15 (Fig. 3) kann demnach ohne manuellen Eingriff nacheinander abgebaut werden als fortlaufende Materialbahn.

Um im Bereich der Verpackungsmaschine die Speicherkapazität zu erhöhen, werden mehrere Gruppen 22 aus Stapeln 15 bereitgehalten und nacheinander auf den Stapelförderer 16 aufgesetzt. Die Gruppen 22 finden Aufnahme auf einem verfahrbaren Traggestell, nämlich einer in besonderer Weise ausgebildeten Palette 24. Diese ist im vorliegenden Ausführungsbeispiel (Fig. 3 und 4) für die Aufnahme von vier Gruppen 22 aus zusammenhängenden Stapeln 15 geeignet. Die Palette 24 ist vor einem Beschickungsende 25 des Stapelförderers 16 quer zu diesem verfahrbar, derart, daß stets eine Gruppe 22 nebeneinander angeordneter Stapel 15 auf den Stapelförderer 16 ausgerichtet ist.

Wenn der auf dem Stapelförderer 16 gebildete Zuschnittvorrat 14, nämlich eine Gruppe 22 aus Stapeln 15, nahezu leergefahren ist, wird nach vorheriger Querverschiebung der Palette 24 eine weitere Gruppe 22 auf den Stapelförderer 16 übernommen. Die Übergabe einer Gruppe 22 von der Palette 24 an den Stapelförderer 16 erfolgt selbsttätig.

Zu diesem Zweck wird jeweils eine Gruppe 22 von Stapeln 15 auf der Palette 24 an der Unterseite durch einen Hubförderer 26 erfaßt, von der Palette 24 abgehoben, in Längsrichtung verfahren und auf dem Stapelförderer 16 abgesetzt. Der Hubförderer 26 ist als langgestreckter Tragarm ausgebildet mit einer Anschlagerhöhung 27 am freien Ende. Der Hubförderer 26 ist in Längsrichtung des Stapelförderers 16 hin- und herbewegbar bis unter eine Gruppe 22, wobei die Anschlagerhöhung 27 einen randseitigen Stapel 15 seitlich erfaßt.

Für die vorstehende Förderbewegung des Hubförderers 26 ist die Palette 24 in besonderer Weise ausgebildet. Eine Bodenplatte 28 der Palette 24 ist mit Ausnehmungen 29 an der Oberseite versehen. Diese rinnenartigen Ausnehmungen 29 erstrecken sich in Längsrichtung jeweils einer Gruppe 22 unterhalb derselben, wobei die Breite der Ausnehmung 29 deutlich geringer ist als die Länge eines Stapels 15 und damit als die Länge eines Zuschnitts 11. Der Stapel 15 kann mit Rand- bzw. Endbereichen auf der Bodenplatte 28 aufliegen. Im mittleren Bereich liegt der Stapel 15 frei, so daß hier der Hubförderer 26 zum Erfassen einer Gruppe 22 unterhalb der Stapel 15 bewegt werden kann.

Auch der Stapelförderer 16 ist der Arbeitsweise des Hubförderers 26 angepaßt, besteht nämlich aus zwei seitlichen, im Abstand voneinander angeordneten Gurtförderern 30, 31. Auf diesen liegen die Stapel 15 mit seitlichen bzw. End-Bereichen auf. Am Beschickungsende 25 laufen die beiden Gutförderer 30, 31 über nicht miteinander verbundene Umlenkrollen 32, 33, zwischen denen ein Abstand für die Förderbewegung des Hubförderers 26 bleibt.

Die Palette 24 ist an der Unterseite mit Laufrollen 34, 35 versehen. Mit Hilfe derselben kann auch die exakte Relativstellung der Palette 24 zum Stapelförderer 16 festgelegt werden, indem mindesten ein Paar der Laufrollen 34, 35 in Vertiefungen 36 einer Lauffläche für die Palette 24 eintritt.

Auf der Palette 24 sind die einzelnen Gruppen 22 durch Trennwände 37 voneinander abgeteilt. Diese sind abnehmbar auf den Paletten 24 angeordnet für den Rücktransport derselben zum Herstellungsort der Zuschnitte 11 bzw. der Materialbahn 19. Die Trennwände 37 bestehen hier aus Wellpappe.

In Fig. 6 ist eine Alternative in bezug auf die Gestaltung der Entnahmestation 17 gezeigt. Der Abzug der Materialbahn 19 und damit der Abbau der Stapel 15 erfolgt hier nicht stationär. Vielmehr ist oberhalb der Stapel 15 ein Abziehorgan 38 für die Materialbahn 19 verschiebbar angeordnet. Das Abziehorgan 38 wird nach Maßgabe des Abbaus der Stapel 15 (taktweise) von Stapel zu Stapel bewegt. Während des Abziehens der Materialbahn 19 befindet sich das Abziehorgan 38 mittig oberhalb des abzubauenden Stapels 15.

Bei dem vorliegenden Ausführungsbeispiel besteht das Abziehorgan 38 aus einem Paar von Zugwalzen 39, 40. Durch diese wird die Materialbahn 19 unter Streckung von dem Stapel 15 abgezogen. Die (angetriebenen) Zugwalzen 39, 40 sind an einem Schlitten 41 angeordnet, der oberhalb der Reihe bzw. Gruppe 22 der Stapel 15 verschiebbar ist. Bei dem vorliegenden Ausführungsbeispiel werden zwei Führungsstangen 42 verfahren. Für die Durchführung der Stellbewegung ist ein Zugorgan, nämlich ein Zugseil 43, am Schlitten 41 angeordnet. Das Zugseil 43 wird von einem geeigneten Antriebsorgan taktweise betätigt.

Eine weitere Besonderheit ist in Fig. 7 und 8 im einzelnen dargestellt. Es geht in erster Linie um den Anschluß aneinander, also um die Verbindung aufeinanderfolgender Gruppen 22 von Stapeln 15. Zu diesem Zweck ist am äußeren, freien Rand des letzten Zuschnitts 11 der Materialbahn 19 bzw. des aufrechten Bahnabschnitts 23 ein Klebeelement angeordnet, nämlich ein Klebestreifen 44. Dieser einseitig mit einer Klebeschicht versehene Klebestreifen 44 ist in einem mittleren Bereich des (letzten) Zuschnitts 11 angebracht, nämlich an einem inneren Seitenlappen 45. Der Klebestreifen 44 ist unter Bildung eines freien Überstands am Rand des Seitenlappens 45 angeordnet, und zwar auf der von dem nachfolgenden Stapel 15 abliegenden Seite. Der nach oben über den Zuschnitt 11 hinwegstehende Teil des Klebestreifens 44 wird zur Verbindung mit dem oberen, horizontal liegenden Zuschnitt 11 eines nachfolgenden Stapels 15 umgelegt und so auf die Oberseite des Zuschnitts - ebenfalls im Bereich des Seitenlappens 45 - aufgeklebt. Die Verbindung zwischen den Materialbahnen ist damit hergestellt und ein fortlaufender Abbau einer ununterbrochenen Materialbahn gewährleistet.

Zur Fixierung der Bahnabschnitte 23 in der aufrechten, gestreckten Position, insbesondere bei einem letzten, randseitigen Stapel 15, sind Haltemittel zweckmäßig, die den betreffenden, freiliegenden Bahnabschnitt 23 an der Seitenfläche des zugeordneten Stapels 15 fixieren. Bei dem vorliegenden Ausführungsbeispiel (Fig. 2) sind im Bereich der Verbindungsstelle zwischen benachbarten Zuschnitten 11 am Bahnabschnitt 23 auf der dem Stapel 15 zugekehrten Seite doppelseitig klebende Verbindungsstreifen 46 angeordnet. Diese sind einerseits klebend mit dem Bahnabschnitt 23 und andererseits ebenfalls klebend mit den Faltkanten des Stapels 15 verbunden. Der aufrechte Bahnabschnitt 23 wird so lösbar in der Position fixiert.

| **Bezugszeichenliste:** | | | |
|---|---|---|---|
| 10 | Verpackungsmaschine | 29 | Ausnehmung |
| 11 | Zuschnitt | 30 | Gurtförderer |
| 12 | Zuschnittstation | 31 | Gurtförderer |
| 13 | Faltrevolver | 32 | Umlenkrolle |
| 14 | Zuschnittvorrat | 33 | Umlenkrolle |
| 15 | Stapel | 34 | Laufrolle |
| 16 | Stapelförderer | 35 | Laufrolle |
| 17 | Entnahmestation | 36 | Vertiefungen |
| 18 | Anschlagwand | 37 | Trennwand |
| 19 | Materialbahn | 38 | Abziehorgan |
| 20 | Faltkante | 39 | Zugwalze |
| 21 | Restverbindung | 40 | Zugwalze |
| 22 | Gruppe | 41 | Schlitten |
| 23 | Bahnabschnitt | 42 | Führungsstange |
| 24 | Palette | 43 | Zugseil |
| 25 | Beschickungsende | 44 | Klebestreifen |
| 26 | Hubförderer | 45 | Seitenlappen |
| 27 | Anschlagerhöhung | 46 | Verbindungsstreifen |
| 28 | Bodenplatte | | |

## Patentansprüche

1. Verfahren zum Lagern (Speichern) von (Packungs-) Zuschnitten (11) und Zuführen derselben zu einem Faltaggregat (Faltrevolver 13) einer Verpackungsmaschine (10), insbesondere von Zuschnitten zum Herstellen von Klappschachtel (Hinge-Lid-Packungen) für Zigaretten, wobei die Zuschnitte (11) zu einer fortlaufenden Materialbahn (19) miteinander verbunden sind und durch zick-zack-förmige Faltung der Materialbahn (19) in einen Stapel (15) gelegt sind, und wobei die zick-zack-förmig gefaltete Materialbahn (19) zum Abtrennen und anschließenden Verarbeiten der einzelnen Zuschnitte (11) vom Stapel (15) ab- und in eine gestreckte Form gezogen wird, **dadurch gekennzeichnet, daß** die fortlaufende, zick-zack-förmig gefaltete Materialbahn (19) sich über mehrere nebeneinander positionierte und zusammenhängende Stapel (15) erstreckt, und daß ein letzterer (unterer) Zuschnitt (11) eines Stapels (15) über einen aufrechten, gestreckten Bahnabschnitt (23) der Materialbahn (19) mit einem ersten (oberen) Zuschnitt (11) eines nachfolgenden Stapels (15) verbunden ist, wobei der Bahnabschnitt (23) in vertikaler Stellung zwischen den eng beieinanderstehenden Stapeln (15) verläuft und wobei der aufrechte Bahnabschnitt (23) zugleich als Trennorgan zwischen benachbarten Stapeln (15) dient.

2. Verfahren nach Anpruch 1, dadurch gekennzeichnet, daß die Stapel (15) nacheinander abgebaut werden.

3. Verfahren nach Anspruch 1 oder 2, dadurch gekennzeichnet, daß die Materialbahn (19) von den Stapeln (15) im Bereich einer Entnahmestation (17) abgezogen wird, der entweder die Stapel (15) nacheinander auf einer Unterlage zugeführt werden oder in der die Stapel (15) durch ein verschiebbares Abziehorgan (38) nacheinander abgebaut werden.

4. Verfahren nach Anspruch 1 sowie einem oder mehreren der weiteren Ansprüche, dadurch gekennzeichnet, daß wenigstens ein letzter Zuschnitt (11) eines letzten Stapels (15) einer Gruppe (22) derselben, insbesondere der obere Zuschnitt (11) des aufrechten Bahnabschnitts (23) eines letzten Stapels (15), mit einem Verbindungsmittel, insbesondere einem Klebestreifen (44) versehen ist, der über den Zuschnitt (11) hinwegragt und durch Umfalten mit dem ersten (oberen) Zuschnitt (11) eines ersten Stapels (15) einer weiteren Gruppe (22) von Stapeln (15) verbunden wird.

5. Verfahren nach Anspruch 4 sowie einem oder mehreren der weiteren Ansprüche, dadurch gekennzeichnet, daß mindestens der aufrechte Bahnabschnitt (23) eines letzten, äußeren Stapels (15) einer Gruppe (22) derselben durch Verbindungsmittel, insbesondere durch (beidseitig) selbstklebende Verbindungsstreifen (46), mit der Seitenfläche des Stapels (15) verbunden ist und so in der aufrechten Position gehalten wird.

6. Verfahren nach Anspruch 1 sowie einem oder mehreren der weiteren Ansprüche, dadurch gekennzeichnet, daß mehrere nebeneinander angeordnete Stapel (15) aus zick-zack-förmig angeordneter Materialbahn (19) auf einem Förderer (Stapelförderer 16) innerhalb des Bereichs der Verpackungsmaschine nacheinander der Entnahmestation (17) zugefördert werden.

7. Verfahren nach Anspruch 6, dadurch gekennzeichnet, daß die Stapel (15) von einer Unterlage (Platte 24) einzeln oder in Gruppen (22) nacheinander abgenommen und auf den maschinenseitigen Förderer (Stapelförderer 16) aufgesetzt werden.

8. Verfahren nach Anspruch 7, dadurch gekennzeichnet, daß mehrere Stapel (15) in einer Gruppe (22) nebeneinander und mehrere Gruppen (22) auf einer Unterlage (Palette 24) nebeneinander angeordnet sind, wobei jeweils Gruppen (22) nacheinander als Einheit von der Palette (24) abgehoben und auf den maschinenseitigen Stapelförderer (16) aufgesetzt werden.

9. Verfahren nach Anspruch 7 oder 8, dadurch gekennzeichnet, daß die Palette (24) quer zum Stapelförderer (16) von einem Aufnahmeende desselben abschnittsweise verschoben wird, so daß stets eine Gruppe (22) auf den Stapelförderer (16) ausgerichtet wird.

10. Verfahren nach Anspruch 7 sowie einem oder mehreren der weiteren Ansprüche, dadurch gekennzeichnet, daß jeweils eine Gruppe (22) durch ein Huborgan (Hubförderer 26) von der Palette (24) abgehoben und unter Längsverschiebung des Huborgans (26) sowie nachfolgendem Absenken auf dem Stapelförderer (16) abgesetzt wird, wobei dieser aus zwei im Abstand voneinander angeordneten Bändern (Gurtförderer 30, 31) besteht, zwischen denen das Huborgan (26) bewegt wird.

11. Verfahren nach Anspruch 6 sowie einem oder mehreren der weiteren Ansprüche, dadurch gekennzeichnet, daß die Stapel (15) einer Gruppe (22) durch den Stapelförderer (16) taktweise der Entnahmestation zugeführt werden bis zu Anlage an einer feststehenden Anschlagwand (18), durch die der jeweils abzubauende Stapel auf ein Abziehorgan (38) ausgerichtet wird.

12. Verfahren nach Anspruch 6 sowie einem oder mehreren der weiteren Ansprüche, dadurch gekennzeichnet, daß die Materialbahn (19) von den auf dem Stapelförderer (16) angeordneten Stapeln (15) durch ein von Stapel (15) zu Stapel (15) verschiebbares Abziehorgan (38) abgefördert wird.

## Claims

1. Process for the stocking (storage) of (pack) blanks (11) and for feeding these to a folding unit (folding turret 13) of a packaging machine (10), especially blanks for the production of hinge-lid packs for cigarettes, the blanks (11) being connected to one another to form a continuous web of material (19) and laid into a stack (15) as a result of a zigzag-shaped folding of the web of material (19), and the web of material (19) folded in a zigzag-shaped manner being drawn off from the stack (15) and into an extended form for the separation and subsequent processing of the individual blanks (11), characterized in that the continuous web of material (19) folded in a zigzag-shaped manner extends over a plurality of connected stacks (15) positioned next to one another, and in that a last (lower) blank (11) of a stack (15) is connected to a first (upper) blank (11) of a following stack (15) via a vertical extended web portion (23) of the web of material (19), the web portion (23) running in the vertical position between the stacks (15) which stand close together and the vertical web portion (23) serving at the same time as a separating member between the adjacent stacks (15).

2. Process according to Claim 1, characterized in that the stacks (15) are reduced in succession.

3. Process according to Claim 1 or 2, characterized in that the web of material (19) is drawn off from the stacks (15) in the region of an extraction station (17), to which the stacks (15) are either fed in succession on a base or in which the stacks (15) are reduced in succession by means of a displaceable draw-off member (38).

4. Process according to Claim 1 and one or more of the further claims, characterized in that at least one last blank (11) of a last stack (15) of a group (22) of these, especially the upper blank (11) of the vertical web portion (23) of a last stack (15), is equipped with a connection means, especially an adhesive strip (44), which projects beyond the blank (11) and which, by being folded round, is connected to the first (upper) blank (11) of a first stack (15) of a further group (22) of stacks (15).

5. Process according to Claim 4 and one or more of the further claims, characterized in that at least the vertical web position (23) of a last outer stack (15) of a group (22) of these is connected by connection means, especially by connecting strips (46) self-adhesive (on both sides), to the side face of the stack (15) and is thus kept in the vertical position.

6. Process according to Claim 1 and one or more of the further claims, characterized in that a plurality of stacks (15) arranged next to one another and consisting of a web of material (19) arranged in a zigzag-shaped manner are fed in succession to the extraction station (17) on a conveyor (stack conveyor 16) within the region of the packaging machine.

7. Process according to Claim 6, characterized in that the stacks (15) are removed from a base (pallet 24) individually or in groups (22) in succession and placed on the conveyor (stack conveyor 16) located at the machine.

8. Process according to Claim 7, characterized in that a plurality of stacks (15) is arranged next to one another in a group (22) and a plurality of groups (22) is arranged next to one another on a base (pallet 24), and particular groups (22) are lifted off in succession as a unit from the pallet (24) and placed on the stack conveyor (16) located at the machine.

9. Process according to Claim 7 or 8, characterized in that the pallet (24) is displaced in steps transversely relative to the stack conveyor (16) in front of a receiving end of the latter, so that a group (22) is always aligned with the stack conveyor (16).

10. Process according to Claim 7 and one or more of the further claims, characterized in that a particular group (22) is lifted off from the pallet (24) by a lifting member (lifting conveyor 26) and, as a result of the longitudinal displacement of the lifting member (26) and subsequent lowering, is deposited on the stack conveyor (16), the latter consisting of two bands (belt conveyors 30, 31) which are arranged at a distance from one another and between which the lifting member (26) is moved.

11. Process according to Claim 6 and one or more of the further claims, characterized in that the stacks (15) of a group (22) are fed to the extraction station intermittently by means of the stack conveyor (16), until they come up againsts a stationary stop wall (18), by means of which the particular stack to be reduced is aligned with a draw-off member (38).

12. Process according to Claim 6 and one or more of the further claims, characterized in that the web of material (19) is conveyed off from the stacks (15) arranged on the stack conveyor (16) by means of a draw-off member (38) displaceable from stack (15) to stack (15).

## Revendications

1. Procédé de stockage de flans (de paquets) (11) et d'amenée de ceux-ci à un dispositif de pliage (revolver de pliage 13) d'une empaqueteuse (10), en particulier de flans pour la confection de boîtes à couvercle basculant (paquets HLP) pour cigarettes, les flans (11) étant réunis en une bande continue de matériau (19) et mis en une pile (15) par pliage en zigzag de cette bande de matériau (19), et la bande de matériau (19) pliée en zigzag étant enlevée de la pile (15) et étalée pour le détachement et ensuite la mise en oeuvre des flans individuels (11), caractérisé par le fait que la bande continue de matériau (19) pliée en zigzag s'étend sur plusieurs piles (15) placées les unes à côté des autres et tenant les unes aux autres, et qu'un dernier flan (inférieur) (11) d'une pile (15) est relié à un premier flan (supérieur) (11) d'une pile (15) suivante par un tronçon vertical étalé (23) de la bande de matériau (19), ce tronçon de bande (23) s'étendant verticalement entre les piles (15) très rapprochées et ce tronçon de bande vertical (23) servant en même temps d'élément séparateur entre piles (15) voisines.

2. Procédé selon la revendication 1, caractérisé par le fait que les piles (15) sont consommées l'une après l'autre.

3. Procédé selon l'une des revendications 1 et 2, caractérisé par le fait que la bande de matériau (19) est enlevée des piles (15) dans la zone d'un poste d'enlèvement (17) auquel les piles (15) sont amenées l'une après l'autre sur un support ou auquel les piles (15) sont consommées l'une après l'autre au moyen d'un organe mobile d'enlèvement (38).

4. Procédé selon la revendication 1 et une ou plusieurs des autres revendications, caractérisé par le fait qu'au moins un dernier flan (11) d'une dernière pile (15) d'un groupe (22) de piles, en particulier le flan supérieur (11) du tronçon de bande vertical (23) d'une dernière pile (15), est pourvu d'un moyen d'attache, en particulier d'une bande adhésive (44) qui dépasse du flan (11) et s'attache par pliage au premier flan (supérieur) (11) d'une première pile (15) d'un autre groupe (22) de piles (15).

5. Procédé selon la revendication 4 et une ou plusieurs des autres revendications, caractérisé par le fait qu'au moins le tronçon de bande vertical (23) d'une dernière pile extérieure (15) d'un groupe (22) de piles est attaché à la face latérale de la pile (15) par des moyens d'attache, en particulier par des bandes d'attache adhésives (double face) (46), et est ainsi maintenu en position verticale.

6. Procédé selon la revendication 1 et une ou plusieurs des autres revendications, caractérisé par le fait que plusieurs piles (15) placées les unes à côté des autres de bande de matériau (19) disposée en zigzag sont amenées l'une après l'autre au poste d'enlèvement (17) dans la zone de l'empaqueteuse sur un transporteur (transporteur de piles 16).

7. Procédé selon la revendication 6, caractérisé par le fait que les piles (15) sont enlevées les unes après les autres d'un support (plaque 24) individuellement ou par groupes (22) et mises sur le transporteur côté empaqueteuse (transporteur de piles 16).

8. Procédé selon la revendication 7, caractérisé par le fait que plusieurs piles (15) d'un groupe (22) sont placées les unes à côté des autres et plusieurs groupes (22) sont placés les uns à côté des autres sur un support (palette 24), des groupes (22) étant enlevés l'un après l'autre en bloc de la palette (24) et mis sur le transporteur de piles côté empaqueteuse (16).

9. Procédé selon l'une des revendications 7 et 8, caractérisé par le fait que la palette (24) est déplacée par tranches perpendiculairement au transporteur de piles (16) d'une extrémité réceptrice de celui-ci, de sorte qu'il y a toujours un groupe (22) aligné sur le transporteur de piles (16).

10. Procédé selon la revendication 7 et une ou plusieurs des autres revendications, caractérisé par le fait qu'un groupe (22) à la fois est enlevé de la palette (24) par un organe élévateur (transporteur élévateur 26) et, avec déplacement longitudinal de cet organe élévateur (26) et ensuite descente, posé sur le transporteur de piles (16), celui-ci étant constitué de deux bandes placées à une certaine distance l'une de l'autre (transporteurs à courroie 30, 31) entre lesquelles l'organe élévateur (26) se meut.

11. Procédé selon la revendication 6 et une ou plusieurs des autres revendications, caractérisé par le fait que les piles (15) d'un groupe (22) sont amenées par temps successifs au poste d'enlèvement par le transporteur de piles (16) jusqu'à ce qu'elles s'appuient contre une paroi fixe de butée (18) qui aligne la pile à consommer sur un organe d'enlèvement (38).

12. Procédé selon la revendication 6 et une ou plusieurs des autres revendications, caractérisé par le fait que la bande de matériau (19) est enlevée des piles (15) placées sur le transporteur de piles (16) par un organe d'enlèvement (38) pouvant se déplacer d'une pile (15) à l'autre.
